# EUROPÄISCHE PATENTSCHRIFT

(11) **EP 0 261 310 B1**
(45) Veröffentlichungstag und Bekanntmachung des Hinweises auf die Patenterteilung: **16.05.1990**
(21) Anmeldenummer: 87107563.6
(22) Anmeldetag: 23.05.1987
(51) Int. Cl.: E05D 5/02

(54) **Beschlag für Ganzglastüren**
Fitting for plate glass doors
Ferrure pour portes entièrement vitrées

(30) Priorität: 20.09.1986 DE 8625253 U
(43) Veröffentlichungstag der Anmeldung: 30.03.1988
(73) Patentinhaber: Wilh. Schlechtendahl & Söhne GmbH & Co. KG, D-42579 Heiligenhaus (DE)
(72) Erfinder: Maas, Helmut, D-5628 Heiligenhaus (DE); Kaldenberg, Hans Günter, D-5620 Velbert (DE)
(74) Vertreter: Niemann, Uwe, Dr.-Ing.

(56) Entgegenhaltungen:
- EP-A- 0 036 480
- DE-A- 2 158 597
- DE-A- 2 851 722
- GB-A- 1 515 235

## Beschreibung

Die Erfindung betrifft einen Beschlag für Ganzglastüren mit Beschlagteilen, die mittels Schraubverbindung unter Zwischenschaltung der Glastür gegeneinander verspannbar sind, wobei ein Beschlagteil als Klemmplatte mit einem Drehlagerteil ausgebildet ist und die Klemmplatte Gewindebohrungen für die Schraubverbindungen aufweist.

Bei einem aus der Praxis bekannten Beschlag sind beide Beschlagteile als Klemmplatten ausgebildet, die mit Hilfe von Schraubverbindungen, welche sich durch Bohrungen der Glastür erstrecken, gegeneinander verspannt werden. Die Klemmplatten sind Stanzteile, deren Oberfläche insbesondere auf der der Glastür zugewandten Seite nicht immer plan ist. Daher entsteht beim Anziehen der Schraubverbindung kein gleichmäßiger Anpreßdruck zwischen Klemmplatten und Glastür. Die Spannkräfte der Schraubverbindung, die in der Regel aus zwei nebeneinander angeordneten Gewindeschrauben M 6 bestehen, können nicht beliebig vergrößert werden. Die Verteilung der Spannkräfte hängt wiederum von der Planheit der Klemmplatten ab.

Aufgabe der Erfindung ist es, die Einspannung der Glastür zu verbessern.

Diese Aufgabe wird bei einem Beschlag der eingangs beschriebenen Gattung dadurch gelöst, daß das andere Beschlagteil aus zwei in Längsrichtung der Klemmplatten nebeneinander angeordneten Spanntellem mit in die Gewindebohrung eindrehbaren Gewindezapfen besteht.

Bei diesem Beschlag sind die Spannkräfte und damit auch die Anpreßdrücke der beiden Spannteller unabhängig voneinander. Die Spannteller ermöglichen eine bessere und gleichmäßigere Verteilung des Anpreßdruckes auf die Glastür, insbesondere wenn die Spannteller nach bevorzugter Ausführung der Erfindung einen kreisförmigen Grundriß aufweisen. Dementsprechend werden auch die zugeordneten Spannbereiche der gegenüberliegenden Klemmplatte besser genutzt. Dazu ist es vorteilhaft, wenn die Spannteller einen Durchmesser aufweisen, der etwa der Höhe der Klemmplatte entspricht.

Mit Hilfe der Spannteller können auch höhere Spannkräfte aufgebracht werden als mit herkömmlichen Sechskant- oder Inbusschrauben, wenn die Spannteller an ihrem Umfang einen Werkzeugansatz aufweisen. Als Werkzeugansatz genügen in der Regel eine oder mehrere radiale Bohrungen am Umfang des Spanntellers, in die ein Stift oder Stab als Werkzeug eingesteckt werden kann.

Grundsätzlich kann an jeden Spannteller ein Gewindezapfen angeformt sein. Bei einer bevorzugten Ausführung sollen die Spannteller jeweils eine mittige Gewindebohrung zur Aufnahme eines Gewindezapfens aufweisen. Das ist herstellungstechnisch einfacher.

Zur weiteren Vergleichmäßigung des Anpreßdruckes der Beschlagteile auf die Glastür können Unterlegscheiben auf beiden Seiten der Glastür vorgesehen werden, deren Durchmesser dem Durchmesser der Spannteller entspricht.

Im folgenden wird ein in der Zeichnung dargestelltes Ausführungsbeispiel der Erfindung erläutert; die einzige Figur zeigt perspektivisch und in auseinandergezogener Darstellung einen Beschlag für eine Ganzglastür.

Zu dem dargestellten Beschlag gehören grundsätzlich drei Beschlagteile 1, 2, 3, die mittels einer Schraubverbindung 4, 5 unter Zwischenschaltung einer Glastür 6 gegeneinander verspannbar sind. Eines der Beschlagteile ist als Klemmplatte 1 ausgebildet, an die ein Drehlagerteil 7 anschließt. Die Klemmplatte 1 weist glastürseitig zwei nicht dargestellte Gewindebohrungen auf. Die anderen beiden, gegenüberliegenden Beschlagteile sind Spannteller 2, 3 mit jeweils einem mittig angeordneten Gewindezapfen 4 bzw. 5. Vorzugsweise sind die Gewindezapfen 4, 5 in eine nicht dargestellte mittige Gewindebohrung der Spannteller 2, 3 eingedreht. Die Spannteller 2, 3 besitzen ebene Stirnseiten und an ihrem Umfang wenigstens eine radiale Bohrung 8 zum Einstecken eines stabartigen Werkzeugs 9.

Die Glastür 6 weist zwei im Abstand voneinander angeordnete Durchgangsbohrungen 10, 11 auf, deren Abstand dem Abstand der Gewindebohrungen an der Glastürseite der Klemmplatte 1 entspricht. In die Durchgangsbohrungen 10, 11 sind Schutzhülsen 12, 13 eingesetzt. Die Spannteller 2 bzw. 3 werden unter Zwischenschaltung von Unterlegscheiben 14, 15 gegen die zugeordnete Seite der Glastür 6 gesetzt, wobei ihre Gewindezapfen 4, 5 die Durchgangsbohrungen 10, 11 durchgreifen und in die Gewindebohrungen der von der anderen Seite gegen die Glastür unter Zwischenschaltung von Unterlegscheiben 15 gesetzten Klemmplatte 1 eingedreht werden. Mit Hilfe des Werkzeugs 9 können wesentlich höhere Spannkräfte erzeugt werden als mit herkömmlichen Sechskant- oder Inbusschrauben. Die damit erzeugten Anpreßkräfte zwischen Spannteller 2, 3 bzw. Klemmplatte 1 und Galstür 6 verteilen sich gleichmäßig über den von den Spanntellern 2, 3 definierten Spannbereich.

## Patentansprüche

1. Beschlag für Ganzglastüren mit Beschlagteilen, die mittels Schraubverbindung unter Zwischenschaltung der Glastür (6) gegeneinander verspannbar sind, wobei ein Beschlagteil als Klemmplatte (1) mit einem Drehlagerteil (7) ausgebildet ist und die Klemmplatte Gewindebohrungen für die Schraubverbindungen aufweist, dadurch gekennzeichnet, daß das andere Beschlagteil aus zwei in Längsrichtung der Klemmplatte (1) nebeneinander angeordneten Spanntellern (2, 3) mit in die Gewindebohrung eindrehbaren Gewindezapfen (4, 5) besteht.

2. Beschlag nach Anspruch 1, dadurch gekennzeichnet, daß die Spannteller (2, 3) einen kreisförmigen Grundriß aufweisen.

3. Beschlag nach Anspruch 1 oder 2, dadurch gekennzeichnet, daß die Spannteller (2, 3) einen Durchmesser aufweisen, der etwa der Höhe der Klemmplatte (1) entspricht.

4. Beschlag nach einem der Ansprüche 1 - 3, dadurch gekennzeichnet, daß die Spannteller (2, 3) an ihrem Umfang einen Werkzeugansatz (8) aufweisen.

5. Beschlag nach einem der Ansprüche 1 - 4,dadurch gekennzeichnet, daß die Spannteller (2, 3) eine mittige Gewindebohrung zur Aufnahme des Gewindezapfens (4, 5) aufweisen.

6. Beschlag nach einem der Ansprüche 1 - 5, gekennzeichnet durch Unterlegscheiben (14, 15), deren Durchmesser dem Durchmesser der Spannteller (2, 3) entspricht, auf beiden Seiten der Glastür (6).

## Claims

1. Fitting for doors entirely of glass and with fitting parts which by means of a screw connection are tightenable together with the interposition of the glass door (6), wherein one fitting part is constructed as clamping plate (1) with a rotary bearing part (7) and the clamping plate displays threaded bores for the screw connections, characterised thereby, that the other fitting part consists of two tightening plates (2, 3), which are arranged one beside the other in longitudinal direction of the clamping plate (1), with threaded spigots (4, 5) screwable into the threaded bore.

2. Fitting according to claim 1, characterised thereby, that the tightening plates (2, -3) display a circular outline in plan.

3. Fitting according to claim 1 or 2, characterised thereby, that the tightening plates (2, 3) display a diameter which corresponds to about the height of the clamping plate (1).

4. Fitting according to one of the claims 1 to 3, characterised thereby, that the tightening plates (2, 3) display a tool-engaging portion (8) at their circumference.

5. Fitting according to one of the claims 1 to 4, characterised thereby, that the tightening plates (2, 3) a central threaded bore for the reception of the threaded spigot (4, 5).

6. Fitting according to one of the claims 1 to 5, characterised by underlay washers (14, 15), the diameter of which corresponds to the diameter of the tightening plates (2, 3), at both sides of the glass door (6).

## Revendications

1. Ferrure pour portes entièrement vitrées, présentant des pièces d'armature pouvant être bloquées les unes contre les autres au moyen d'une so- lidarisation vissée, avec interposition de la porte en verre (6), une pièce d'armature étant réalisée sous la forme d'une plaque de serrage (1) munie d'une partie (7) de montage rotatif, et la plaque de serrage comportant des trous taraudés pour les solidarisa- tions vissées, caractérisée par le fait que l'autre pièce d'armature est constituée de deux disques de blocage (2, 3) agencés en juxtaposition dans le sens longitudinal de la plaque de serrage (1), et pourvus de chevilles filetées (4, 5) pouvant être vissées dans le trou taraudé.

2. Ferrure selon la revendication 1, caractérisée par le fait que les disques de blocage (2, 3) sont de configuration de base circulaire.

3. Ferrure selon la revendication 1 ou 2, caractérisée par le fait que les disques de blocage (2, 3) présentent un diamètre correspondant sensiblement à la hauteur de la plaque de serrage (1 ).

4. Ferrure selon l'une des revendications 1-3, caractérisée par le fait que les disques de blocage (2, 3) possèdent, sur leur pourtour, un moyen (8) d'engagement d'un outil.

5. Ferrure selon l'une des revendications 1-4, caractérisée par le fait que les disques de blocage (2, 3) présentent un trou central taraudé, destiné à recevoir la cheville filetée (4, 5).

6. Ferrure selon l'une des revendications 1-5, caractérisée par la présence, des deux. côtés de la porte en verre (6), de rondelles de calage (14, 15) dont le diamètre correspond au diamètre des disques de blocage (2, 3).
